# FASCICULE DE BREVET EUROPEEN

(11) **EP 0 231 310 B1**
(45) Date de publication et mention de la délivrance du brevet: **29.07.1992**
(21) Numéro de dépôt: 86904840.5
(22) Date de dépôt: 31.07.1986
(51) Int. Cl.: H01R 25/16

(54) **DISPOSITIF DE CONNEXION ELECTRIQUE PREFABRIQUE DE LIAISON SUR UN JEU DE BARRES**
VORGEFERTIGTE ELEKTRISCHE ANSCHLIESSVORRICHTUNG ZUR VERBINDUNG AN STROMSCHIENEN
PREFABRICATED ELECTRIC CONNECTION DEVICE TO LINK ON A SET OF BARS

(30) Priorité: 31.07.1985 FR 8511720; 17.04.1986 FR 8605549
(43) Date de publication de la demande: 12.08.1987
(73) Titulaire: FOURNITURES ELECTRO TECHNIQUES, F-60130 Saint Just en Chaussée (FR); CHAPOTIER, Daniel Jean, 60300 Senlis (FR)
(72) Inventeur: CHAPOTIER, Daniel Jean, F-60300 Senlis (FR)
(74) Mandataire: Moncheny, Michel
(86) Numéro de dépôt international: FR8600272
(87) Numéro de publication internationale: WO8700979

(56) Documents cités:
- FR-A- 1 284 699
- GB-A- 1 370 463
- US-A- 3 339 038

## Description

La présente invention concerne un dispositif de connexion électrique préfabriqué de liaison sur un jeu de barres.

On utilise couramment, pour la distribution de l'énergie électrique, des armoires de distribution contenant des jeux de barres associés aux phases respectives et auxquelles sont raccordés les dispositifs utilisateurs ou assurant les protections des circuits divisionnaires. Les dispositifs de connexion connus présentent l'inconvénient qu'ils exigent des périodes de temps importantes pour le raccordement à un appareil utilisateur et qu'ils entraînent un coût de câblage élevé.

On a décrit au brevet GB-A-1 370 463, un ensemble de bornes de test formé d'un empilement de barres conductrices séparées les unes des autres par des couches de matière isolante.

Dans l'empilement de barres conductrices et de couches isolantes sont ménagés à partir d'une même face, des trous borgnes permettant de mettre à nu les barres conductrices. Dans les trous borgnes sont engagés des fusibles maintenus en place par des boîtiers pourvus chacun d'une borne de test.

On connaît également d'après le FR-A-1 284 699, un dispositif de connexion pour les conducteurs de plusieurs circuits électriques destinés à relier entre elles les barres de deux jeux de barres séparées par des espaces d'air.

La présente invention vise à remédier aux inconvénients de la technique antérieure en procurant un dispositif de connexion de structure particulièrement simple grâce à laquelle la connexion d'un appareil utilisateur est considérablement simplifiée et peut être effectéue dans une courte période de temps.

A cet effet, ce dispositif de connexion électrique préfabriqué de liaison sur un jeu de barres s'étendant parallèlement tes unes aux autres, est caractérisé en ce que les barres parallèles entre elles, séparées par des intervalles d'air sont situées les unes derrière les autres, dans une direction perpendiculaire aux plans des barres, des organes de connexion intermédiaires pourvus chacun d'une gaine externe isolante, sont fixés respectivement aux barres et s'étendent vers l'avant, perpendiculairement à ces barres, les barres sont percées de trous alignés à travers lesquels s'étendent les organes de connexion intermédiaires fixés, à leurs extrémités postérieures, aux barres situées en arrière de la première barre, si bien que l'extrémité antérieure de l'organe de connexion intermédiaire fixé à la première barre, et les extrémités antérieures des organes de connexion intermédiaires fixés aux autres barres à partir de la deuxième se trouvent être toutes situées en avant de la première barre, dans un même plan perpendiculaire aux barres.

Les perforations des barres sont d'une dimension telle que la valeur de l'intensité admissible n'est que très peu affectée par ce passage.

Suivant une caractéristique complémentaire de l'invention les extrémités antérieures des organes de connexion intermédiaires sont avantageusement situées dans un même plan parallèle aux plans des barres.

L'invention concerne également les dispositifs de protection contre les courants de court-circuit notamment dans les installations de distribution d'énergie électrique.

Les dispositifs utilisateurs sont généralement raccordés aux armoires de connexion contenant des jeux de barres associées aux phases respectives du réseau, par l'intermédiaire de dispositifs de protection.

Les dispositifs de protection des circuits divisionnaires sont calculés pour assurer une protection contre les surintensités de court-circuit engendrées dans le réseau, par exemple par suite d'un court-circuit accidentel provoqué par la panne d'un dispositif utilisateur, en assimilant les trajets du courant dans les connexions de l'armoire de distribution à des court-circuits dépourvus de toute impédance.

Par conséquent, les dispositifs de protection tels que les disjoncteurs doivent être conçus pour supporter des courants très importants, ce qui nécessite un dimensionnement correspondant des éléments qui les constituent, notamment des conducteurs et des organes mobiles, des moyens d'extinction d'arc et autres.

Le dispositif de connexion électrique du type défini ci-dessus outre qu'il soit d'une construction particulièrement simple par rapport aux dispositifs de connexion connus et simplifie également les opérations de connexion entre le réseau et les appareils utilisateurs, présente une propriété surprenante.

En effet, les Demandeurs ont constaté que ce dispositif de connexion, lorsqu'il est connecté entre le réseau et un dispositif utilisateur, assure la fonction de limiteur de courant de court-circuit.

L'invention a donc également pour objet un dispositif de connexion électrique du type défini ci-dessus, caractérisé en ce qu'il constitue un limiteur de surintensités.

On décrira ci-après , à titre d'exemple non limitatif, une forme d'exécution de la présente invention, en référence aux dessins annexés sur lesquels :

La figure 1 est une vue de profil d'un dispositif de connexion électrique à jeu de barres suivant l'invention.

La figure 2 est une vue en élévation partielle du dispositif de connexion de la figue 1, les barres étant dépourvues des organes de connexion intermédiaires.

La figure 3 est une vue en coupe transversale, à plus grande échelle, d'un connecteur du type rapide.

La figure 4 est une vue en élévation du connecteur de la figure 3.

La figure 5 est une vue en plan du connecteur de la figure 4.

La figure 6 est un schéma électrique montrant la fonction de limiteur de surintensités du dispositif de connexion électrique suivant l'invention.

Le dispositif de connexion électrique suivant l'invention qui est représenté sur les figures 1 et 2, est destiné à alimenter en courant électrique un appareil utilisateur quelconque pouvant être raccordé à un jeu de barres verticales en nombre quelconque, par exemple au nombre de trois dans l'exemple décrit à savoir les barres 1, 2 et 3. Les barres séparées par des intervalles d'air s'étendent parallèlement les unes aux autres et elles sont disposées les unes derrière les autres, la barre 1 étant la barre antérieure de la succession de barres. La liaison électrique des barres 1, 2, 3 avec un appareil électrique utilisateur quelconque, non représenté, s'effectue aux moyens d'organes de connexion intermédiaires respectifs 4, 5 et 6 qui s'étendent horizontalement c'est-à-dire perpendiculairement aux plans des barres 1, 2 et 3.

Chaque organe de connexion intermédiaire 4, 5, 6 est fixé, à son extrémité postérieure, à la barre correspondante 1, 2, 3, au moyen d'une vis 7. Cette vis 7 traverse un trou 8, de petit diamètre, percé dans la barre et elle est vissée dan un taraudage prévu dans la partie extrême postérieure d'un tube interne 9 en un matériau conducteur de l'électricité, par exemple en laiton, de l'organe de connexion intermédiaire. Ce tube conducteur 9 est recouvert d'un canon en matière isolante 11 lequel constitue une gaine protectrice. Par ailleurs chacun des organes de connexion intermédiaire 4, 5, 6 porte, à son extrémité antérieure, un organe de raccordement 12, de tout type connu, qui assure la liaison électrique directement à l'amont de l'appareil utilisateur.

Le premier organe de connexion intermédiaire 4 qui est fixé à la première barre ou barre antérieure 1, s'étend vers l'avant, à partir de cette dernière, sur laquelle il est maintenu bloqué par la vis 7.

La deuxième organe de connexion intermédiaire 5 qui est solidaire de la deuxième barre 2 et qui est situé sous le premier organe de connexion intermédiaire 4, s'étend également vers l'avant et il passe à travers un trou 13 percé dans la première barre antérieure 1 en dessous du trou 8 de fixation du premier organe de connexion intermédiaire 4. Ce trou 13 a un diamètre plus grand que celui du trou 8 et il correspond au diamètre externe du canon isolant 11. Le deuxième organe de connexion intermédiaire 5 a une longueur supérieure à celle du premier organe de connexion intermédiaire 4, de la distance entre les deux premières barres 1,2 de manière que son extrémité antérieure, c'est-à-dire son organe de raccordement 12 soit situé dans le plan vertical parallèle aux barres 1, 2, 3 passant par l'organe de raccordement antérieur 12 du premier organe de connexion intermédiaire 4.

De la même façon le troisième organe de connexion intermédiaire 6, qui est le plus bas, est fixé, à son extrémité postérieure, à la troisième barre 3, au moyen d'une vis 7 traversant un trou 8, et il s'étend à travers les première et deuxième barres 1 et 2, en passant à travers des trous 13 alignés horizontalement entre eux et avec le trou 8 percé dans la troisième barre 3. Le troisième organe de connexion intermédiaire 6 a une longueur supérieure à celle du deuxième organe intermédiaire 5 de la distance entre les deuxième et troisième barres 2,3, de manière que son organe de raccordement antérieur 12 soit situé en dessous des organes de raccordement 12 des deux autres organes de connexion intermédiaires 4 et 5 qui se trouvent au-dessus de lui.

On voit que grâce à la disposition qui précède, les trois organes de raccordement 12 prévus aux extrémités antérieures des trois organes de connexion ou de dérivation intermédiaires 4, 5 et 6 sont situés les uns au-dessus des autres, à l'avant du dispositif, ce qui permet d'y accéder aisément, pour la mise en place de câbles de connexion.

Les figures 3 à 5 illustrent une forme d'exécution d'un connecteur du type rapide qui peut être mis en place par un choc, au moyen d'un petit maillet par exemple. Ce connecteur convient pour des intensités relativement faibles, pouvant aller jusqu'à 60 ampères environ. Ce connecteur est constitué d'un linguet en laiton 14 de forme sensiblement en oméga, auquel un clip en acier trempé 15 assure son effet de pincement et lui confère sa qualité de contact. Ce linguet 14 est engagé par pincement sur une barre 16 de section droite rectangulaire. Le connecteur est relié à un fil souple 17 de section droite approprié. Le connecteur comporte par ailleurs une partie externe surmoulée 18 qui présente une surface supérieure 19 admettant un choc d'embrochage.

L'utilisation d'un linguet en laiton 14 offre l'avantage qu'il est réalisé d'une seule pièce dans du métal en bande et qu'il ne nécessite que des cisaillages, sans entraîner de chutes. Il peut être ainsi obtenu en grande série avec un coût très modique. Le connecteur décrit ci-dessus permet une diminution considérable des temps de câblage et il assure une parfaite technologie.

En se reférant à nouveau à la figure 2, on voit que les conducteurs 1, 2 et 3 présentent plusieurs séries de trous 8, 13 de sorte que le dispositif de connexion électrique permet de connecter aux conducteurs en forme de barres 1 à 3 autant d'appareils utilisateurs que les conducteurs 1 à 3 comportent de séries de trous.

Il est avantageux de réaliser les conducteurs 1 à 3, tous semblables au conducteur 1, à partir d'une barre conductrice, en cuivre par exemple dans laquelle sont percés des trous 8 de petit diamètre et des trous 13 de plus grand diamètre de manière qu'à un trou 8 de petit diamètre succèdent deux trous 13 de plus grand diamètre et de découper les conducteurs 1 à 3 dans la barre de manière que la première série de trous située à l'extrémité supérieure du premier conducteur 1 soit formée d'un trou 8 de petit diamètre suivi de deux trous 13, de plus grand diamètre, la série de trous correspondante du second conducteur 2 étant formée d'un trou 13 de plus grand diamètre suivi d'un trou 8 de petit diamètre et d'un trou 13 de plus grand diamètre et la série de trous correspondante de la troisième barre 3 étant formée de deux trous 13 de plus grand diamètre suivis d'un trou 8 de petit diamètre

On peut ainsi utiliser pour les trois conducteurs 1 à 3 une barre standard ce qui simplifie encore la fabrication du dispositif de connexion de l'invention. Par ailleurs un tel agencement permet de brancher des appareils utilisateurs de part et d'autre du dispositif de connexion ce qui peut être intéressant pour l'implantation des appareillages à alimenter.

Dans le dispositif de connexion suivant l'invention les conducteurs 1, 2 et 3 sont nus et disposés à des distances telles que leur isolation mutuelle est assurée par l'air sans qu'il soit nécessaire d'interposer entre les conducteurs d'éléments de séparation en matière isolante.

Enfin la présence des organes de connexions intermédiaires traversant les conducteurs 1, 2 et 3 assure au dispositif de connexion suivant l'invention une bonne tenue mécanique notamment aux efforts électrodynamiques en comparaison avec les dispositifs de connexion de construction classique.

Sur la figure 6 on a représenté le schéma électrique d'un circuit d'alimentation d'un dispositif utilisateur connecté au réseau par l'intermédiaire d'un dispositif de connexion électrique suivant l'invention.

Le dispositif de connexion électrique 20 suivant l'invention est connecté au réseau triphasé de la manière décrite en référence aux Fig. 1 et 2.

Un dispositif utilisateur 21 est connecté au dispositif de connexion par l'intermédiaire d'un disjoncteur 22. Les Demandeurs ont constaté que le dispositif de l'invention présente une impédance importante en cas de court-circuit provoqué sur le dispositif utilisateur.

On a pu notamment constater que le courant de court-circuit en aval du dispositif de connexion 20 était jusqu'à quatre fois inférieur au courant de court-circuit dont le circuit serait le siège si l'on utilisait un dispositif de distribution électrique classique.

Les Demandeurs attribuent ce phénomène à une impédance importante du dispositif de connexion de l'invention qui se manifeste lors de l'apparition de phénomènes transitoires tels que la production d'un court-circuit provoqué par l'apparition d'une anomalie de fonctionnement dans le dispositif utilisateur 21.

Cette impédance accrue du dispositif de connexion électrique suivant l'invention est due à la construction originale de ce dispositif, et provoquée vraisemblablement par les croisements entre les barres de connexion avec le réseau et les organes de connexion intermédiaires qui les traversent.

Par conséquent, l'emploi du dispositif de connexion électrique qui vient d'être décrit ouvre des perspectives très intéressantes dans le domaine de la réduction des dimensions du dispositif de protection à insérer dans le circuit d'utilisation entre le dispositif de connexion et la ou les charges électriques connectées au secteur par son intermédiaire.

En effet, le fait que le dispositif de connexion électrique suivant l'invention assure une limitation importante des courants de court-circuit permet de placer entre le dispositif et les charges un dispositif de protection de puissance réduite et par conséquent d'un moindre coût, ce qui permet de réduire de façon considérable le prix de revient des installations d'alimentation.

## Revendications

1. Dispositif de connexion électrique préfabriqué de liaison sur un jeu de barres s'étendant parallèlement les unes aux autres, caractérisé en ce que les barres parallèles entre elles (1, 2, 3) séparées par des intervalles d'air, sont situées les unes derrière les autres, dans une direction perpendiculaire aux plans des barres, des organes de connexion intermédiaires (4, 5, 6), pourvus chacun d'une gaine externe isolante (11), sont fixés respectivement aux barres (1, 2, 3) et s'étendent perpendiculairement à ces barres (1, 2, 3), les barres sont percées de trous alignés (13) à travers lesquels s'étendent les organes de connexion intermédiaires (5, 6) fixés, à leurs extrémités postérieures, aux barres (2, 3) situées en arrière de la première barre (1), si bien que l'extrémité antérieure (12) de l'organe de connexion intermédiaire (4) fixé à la première barre (1), et les extrémités antérieures (12) des organes de connexion intermédiaires (5, 6) fixés aux autres barres (2, 3) à partir de la deuxième se trouvent être toutes situées en avant de la première barre (1), dans un même plan perpendiculaire aux barres.

2. Dispositif suivant la revendication 1 caractérisé en ce quelles extrémités antérieures (12) des organes de connexion intermédiaires (4, 5, 6) sont situées dans un même plan parallèle aux plans des barres (1, 2, 3).

3. Dispositif suivant la revendication 2 caractérisé en ce que les organes de connexion intermédiaires (4, 5, 6) ont des longueurs différentes, la différence de longueur de deux organes de connexion intermédiaires fixés à deux barres successives étant égale à la distance entre ces deux barres.

4. Dispositif suivant l'une quelconque des revendications précédentes caractérisé en ce que chaque organe de connexion intermédiaire (4, 5, 6) est fixé, à son extrémité postérieure, à la barre correspondante (1, 2, 3), au moyen d'une vis (7) qui traverse un trou (8), de petit diamètre, percé dans la barre et qui est vissée dans un taraudage prévu dans la partie extrême postérieure d'un tube interne (9) en un matériau conducteur de l'électricité, par exemple en laiton, de l'organe de connexion intermédiaire, ce tube conducteur (9) étant recouvert d'un canon en matière isolante (11) lequel constitue une gaine protectrice.

5. Dispositif suivant la revendication 4 caractérisé en ce que chacun des organes de connexion intermédiaires (4, 5, 6) porte, à son extrémité antérieure, un organe de raccordement (12) qui assure la liaison électrique avec un câble allant à l'appareil utilisateur.

6. Dispositif suivant l'une quelconque des revendications 4 et 5, caractérisé en ce que chaque barre (1, 2, 3) comporte des séries successives de trous formées d'un trou (8) de petit diamètre suivi d'autant de trous (13) de traversée pour les organes de connexion intermédiaires qu'il y a de barres moins une.

7. Dispositif de connexion électrique préfabriqué suivant l'une quelconque des revendications 1 à 6, caractérisé en ce qu'il constitue un limiteur de surintensités de court-circuit engendrées dans un dispositif utilisateur (21) connecté au réseau d'alimentation par l'intermédiaire dudit dispositif.

## Claims

1. Prefabricated electric connection device for connection to a set of bars extending parallel to one another, characterised in that the bars (1, 2, 3) which are parallel to one another and separated by air gaps, are located one behind the other in a direction perpendicular to the planes of the bars, intermediate connection elements (4, 5, 6), each provided with an external insulating sheath (11), are respectively fixed to the bars (1, 2, 3) and extend perpendicular to said bars (1, 2, 3), which have aligned holes (13) through which extend the intermediate connection elements (5, 6) fixed, at their rear ends, to the bars (2, 3) located to the rear of the first bar (1), so that the front end (12) of the intermediate connection element (4) fixed to the first bar (1) and the front ends (12) of the intermediate connection elements (5, 6) fixed to the other bars (2, 3) as from the second one are all located in front of the first bar (1), in the same plane perpendicular to the bars.

2. Device according to claim 1, characterised in that the front ends (12) of the intermediate connection elements (4, 5, 6) are located in the same plane parallel to the planes of the bars (1, 2, 3).

3. Device according to claim 2, characterised in that the intermediate connection elements (4, 5, 6) have different lengths, the length difference of two intermediate connection elements fixed to two successive bars being equal to the distance between said two bars.

4. Device according to any one of the preceding claims, characterised in that each intermediate connecting element (4, 5, 6) is fixed, at its rear end, to the corresponding bar (1, 2, 3) by a screw (7) which extends through a small diameter hole (8) drilled in the bar and which is screwed in a tapped hole provided in the rear end part of an internal tube (9) made from an electrically conductive material, for example brass, of the intermediate connection element, said conductive tube (9) being covered with an insulating material barrel (11) which constitutes a protective sheath.

5. Device according to claim 4, characterised in that each of the intermediate connection elements (4, 5, 6) carries, at its front end, a connector member (12) which ensures the electric contact with a cable leading to the load.

6. Device according to either of the claims 4 and 5, characterised in that each bar (1, 2, 3) has successive series of holes formed by a small diameter hole (8) followed by as many holes (13) for the passage of the intermediate connection elements as there are bars, less one.

7. Prefabricated electric connection device according to any one of the claims 1 to 6, characterised in that it constitutes a limiter of short-circuit excess currents produced in a load (21) connected to the supply network by means of said device (20).

## Patentansprüche

1. Vorgefertigte elektrische Anschlußvorrichtung zur Verbindung an einen Satz Schienen, die parallel zueinander verlaufen, dadurch gekennzeichnet, daß die zueinander parallelen, durch Luftzwischenräume voneinander getrennten Schienen (1, 2, 3) hintereinander und in senkrechter Richtung zur Ebene der Schienen angeordnet sind, sowie dadurch, daß Zwischenverbindungsvorrichtungen (4, 5, 6), von denen jede über eine Isolieraußenleitung (11) verfügt, jeweils an den Schienen (1, 2, 3) befestigt sind und senkrecht zu diesen Schienen (1, 2, 3) verlaufen, daß in die Schienen in einer Reihe ausgerichtete Öffnungen (13) gebohrt sind, durch die die Zwischenverbindungsvorrichtungen (5, 6) führen, die an ihren hinteren Enden an den hinter der ersten Schiene (1) angeordneten Schienen (2, 3) befestigt sind, so daß das vordere Ende (12) der an der ersten Schiene befestigten Zwischenverbindungsvorrichtung (4) und die Vorderenden (12) der von der zweiten Schiene an an den anderen Schienen (2, 3) befestigten Zwischenverbindungsvorrichtungen (5, 6) alle vor der ersten Schiene (1) in der gleichen senkrechten Ebene zu den Schienen sitzen.

2. Vorrichtung gemäß Anspruch 1, dadurch gekennzeichnet, daß die vorderen Enden (12) der Zwischenverbindungsvorrichtungen (4, 5, 6) in einer Ebene parallel zur Ebene der Schienen (1, 2, 3) sitzen.

3. Vorrichtung gemäß Anspruch 2, dadurch gekennzeichnet, daß die Zwischenverbindungsvorrichtungen (4, 5, 6) unterschiedlich lang sind, wobei der Längenunterschied zweier an zwei aufeinanderfolgenden Schienen befestigter Zwischenverbindungsvorrichtungen gleich dem Abstand zwischen diesen Schienen ist.

4. Vorrichtung gemäß einem der vorstehenden Ansprüche, dadurch gekennzeichnet, daß jede Zwischenverbindungsvorrichtung (4, 5, 6) an ihrem hinteren Ende an der jeweiligen Schiene (1, 2, 3) mit einer Schraube (7) befestigt ist, die durch ein in die Schiene gebohrtes Loch (8) mit kleinem Durchmesser hindurch in ein Gewinde geschraubt wird, das am hinteren Ende eines Innenrohrs (9) aus stromleitendem Material, beispielsweise Messing, der Zwischenverbindungsvorrichtung vorgesehen ist, wobei dieses leitfähige Rohr (9) mit einer Hülse (11) aus Isoliermaterial bedeckt ist, die eine Schutzleitung darstellt.

5. Vorrichtung gemäß Anspruch 4, dadurch gekennzeichnet, daß jede der Zwischenverbindungsvorrichtungen (4, 5, 6) an ihrem vorderen Ende über eine Anschlußvorrichtung (12) verfügt, die die elektrische Verbindung mit einem zum Benutzergerät führenden Kabel herstellt.

6. Vorrichtung gemäß eines der Ansprüche 4 und 5, dadurch gekennzeichnet, daß jede Schiene (1, 2, 3) über aufeinanderfolgende Reihen von Bohrungen, bestehend aus einem Loch (8) mit kleinem Durchmesser, gefolgt von genau so vielen Durchgangsbohrungen (13) für die Zwischenverbindungsvorrichtungen wie Schienen, abzüglich einer, verfügt..

7. Vorgefertigte elektrische Anschlußvorrichtung gemäß einem der Ansprüche 1 bis 6, dadurch gekennzeichnet, daß sie eine Sicherung gegen Überstromkurzschlüsse darstellt, die in einem über die genannte Vorrichtung an das Versorgungsnetz angeschlossenen Benutzergerät (21) auftreten können.
